# EUROPÄISCHE PATENTSCHRIFT

(11) **EP 3 472 467 B1**
(45) Veröffentlichungstag und Bekanntmachung des Hinweises auf die Patenterteilung: **20.04.2022**
(21) Anmeldenummer: 17728204.3
(22) Anmeldetag: 07.06.2017
(51) Int. Cl.: F04B 39/00, F04B 35/04, F04B 49/06, F04B 49/20, F04B 53/00

(54) **VERFAHREN UND EINRICHTUNG ZUR SCHWINGUNGSKOMPENSATION BEI EINEM KOLBENKOMPRESSOR**
METHOD AND DEVICE FOR COMPENSATING PULSATION OF A COMPRESSOR
PROCÉDÉ ET DISPOSITIF POUR COMPENSER DES PULSATIONS D'UN COMPRESSEUR

(30) Priorität: 17.06.2016 DE 102016111101
(43) Veröffentlichungstag der Anmeldung: 24.04.2019
(73) Patentinhaber: KNORR-BREMSE Systeme für Schienenfahrzeuge GmbH, 80809 München (DE)
(72) Erfinder: MERKEL, Thomas, 50354 Hürth (DE); HARTL, Michael, 82008 Unterhaching (DE); SCHNEIDER, Stefan, 80995 München (DE)
(86) Internationale Anmeldenummer: PCT/EP2017/063769
(87) Internationale Veröffentlichungsnummer: WO 2017/215991

(56) Entgegenhaltungen:
- EP-A1- 3 098 448
- EP-A2- 1 858 153
- DE-A1- 10 058 924
- DE-A1-102013 101 502
- US-A1- 2006 125 437

## Beschreibung

Die Erfindung betrifft ein Verfahren sowie eine Einrichtung zur Schwingungskompensation bei einem Kolbenkompressor, dessen Kolbenverdichter mittels Kurbelwelle von einem per Frequenzumrichter angesteuerten Drehstrommotor oder dergleichen angetrieben wird. Ferner betrifft die Erfindung auch einen Kolbenkompressor, der mit einer solchen Einrichtung ausgestattet ist.

Das Einsatzgebiet der Erfindung erstreckt sicht vornehmlich auf Fahrzeuge, insbesondere Schienenfahrzeuge. Da prinzipiell der Bauraum in Fahrzeugen begrenzt ist, kommen hierfür meist recht kompaktbauende Kolbenkompressoren zum Einsatz, an der meist mehrstufige Kolbenverdichter ein Elektromotor direkt angeflanscht ist, um den Kolbenverdichter anzutreiben. Das Lastmoment M_{L} eines Kolbenverdichters erzeugt im Zusammenspiel mit dem Drehmoment M_{M} eines antreibenden Motors ein Erregermoment um die Drehachse des gesamten Kolbenkompressors, welches zu unerwünschten Drehschwingungen führt. Da bei den Kolbenkompressoren der hier interessierenden Art das Drehmoment M_{M} des Motors dem Lastmoment M_{L} des Kolbenverdichtes zeitverzögert folgt, erhöht sich ungünstiger Weise das Erregermoment.

Aus der DE 100 58 923 A1 geht ein gattungsgemäßer Kolbenkompressor hervor, dessen mehrstufiger Kolbenverdichter mit einem direkt hieran angeflanschten Elektromotor angetrieben wird. Der Kolbenkompressor ist über mehrere schwingungsdämpfende Drahtseilfedern stehend an der Chassis des Fahrzeuges befestigt, um eine Schwingübertragung vom Kolbenkompressor zum Fahrzeug hin zu vermindern.

Auch die EP 1 242 741 A1 beschreibt die Problematik der Schwingungsanregung von Kolbenkompressoren durch Lastmoment M_{L} und Motormoment M_{M} und Maßnahmen zur Schwingungsreduzierung, die zu Bauarten von zweistufigen Kolbenkompessoren mit reduzierter Schwingungserregung führen. Um den Motoreinfluss auf die Schwinungungserregung zu minimieren, wurden zwischen Motor und Kolbenverdichter Schwungmassen verwendet, welche der Schwingungserregung entgegenwirken. Allerdings verursacht diese technische Lösung einen entsprechenden Materialaufwand und erzeugt eine hiermit verbundene Gewichtssteigerung.

Die EP 3 098 448 A1 offenbart ein Verfahren zur Regelung eines elektrischen Antriebs eines elektrisch angetriebenen Druckluftverdichters. Bei diesem Verfahren wird das Lastdrehmoment anhand von einem Betriebsparamenter geschätzt, um den durch das Lastdrehmoment verursachten Regelfehler auf den Regelkreis zu reduzieren.

Aus der DE 100 58 924 A1 ist ein mehrstufiger Kolbenkompressor bekannt. Um eine Schwingungsreduktion des Kolbenkompressor zu erzielen, werden an jeder Kröpfung der Kurbelwelle zwei Pleuel angeordnet denen gegenüberliegende Kolben zugeordnet sind.

Die EP 1 858 153 A2 offenbart ein Verfahren zum Steuern eines elektrischen Antriebs. Bei diesem Verfahren soll das vom Antrieb angetriebene System vor Drehschwingungen des Antriebs geschützt werden. Dazu werden über eine Überwachungeinrichtung unzulässige Drehschwingungen detektiert und dementsprechend ein Regeleingriff über eine Regelungseinrichtung durchgeführt.

Aus der US 2006/125437 A1 ist ein Motorsteuerungsverfahren bekannt, um Drehzahländerungen zu vermeiden. Dazu wird ein Ausgangsspannungswert oder ein Befehlswerts eines Wechselrichters erfasst und gesteuert, so dass der Ausgangsspannungswert oder der Befehlswert einen Jorbestimmten Wert nicht überschreitet.

In der Praxis werden Kolbenverdichter meist mit Drehstrommotoren betrieben, welchen ein Frequenzumrichter zugeordnet ist. Mit Hilfe des Frequenzumrichters lässt sich der Kolbenverdichter drehzahlvariabel ansteuern, um insbesondere eine bedarfsgerechte Drucklufterzeugung im Rahmen einer entsprechenden Regelung mit Berücksichtigung von Mindesteinschaltzeiten, Aussetzbetriebintervallen und dergleichen zu realisieren.

Bislang waren Frequenzumrichter, insbesondere solche, die für den Schienenfahrzeugbetrieb ausgelegt wurden, recht aufwendig konstruiert und vor allem recht großbauend. Außerdem versorgen diese sogenannten Hilfsbetriebeumrichter auf Schienenfahrzeugen nicht nur einen einzigen elektrischen Verbraucher, sondern mehrere, wie beispielsweise auch Klimaanlagen, Traktionslüfter, Gerätelüfter, Kompressoren und dergleichen. Deshalb konnte bislang ein solcher gebräuchlicher Hilfsbetriebeumrichter nicht auf einen einzelnen Verbraucher abgestimmt werden.

Durch Weiterentwicklungen der Umrichtertechnik und eine hohe Verfügbarkeit von hierin zum Einsatz kommenden Leistungselektronikbauteilen liegen aktuell Randbedingungen vor, welche es ermöglichen, Frequenzumrichter direkt einem Antrieb zuzuordnen und diese dort auch zu platzieren.

Es ist daher die Aufgabe der vorliegenden Erfindung ein Verfahren sowie eine Einrichtung zur Schwingungskompensation bei einem Kolbenkompressor zu schaffen, das/die mit einfachen technischen Mitteln eine wirksame Schwingungsunterdrückung in jeder Betriebssituation des Kolbenkompressors ermöglicht.

Die Aufgabe wird ausgehend von einem Verfahren gemäß dem Oberbegriff von Anspruch 1 in Verbindung mit dessen kennzeichnenden Merkmalen gelöst. Einrichtungstechnisch wird die Aufgabe nach Anspruch 7 gelöst. Die jeweils rückbezogenen abhängigen Ansprüche geben vorteilhafte Weiterbildungen der Erfindung wieder.

Die Erfindung schließt die verfahrenstechnische Lehre ein, dass zur Schwingungskompensation zunächst die aktuelle Position der Kurbelwelle des Kolbenverdichters ermittelt wird, und durch einen Frequenzumrichter hierauf basierend ein Drehmoment M_{M} den antreibenden Drehstrommotor vorgegeben wird, dass dem Lastmoment M_{L} des Kolbenverdichters folgt, diesem also entspricht, um die Schwingungsanregung des gesamten Kolbenkompressors zu reduzieren. Da die Schwingungsanregung des Kolbenkompressors aus der Differenz zwischen Drehmoment M_{M} des antreibenden Motors und Lastmoment M_{L} entsteht, kann durch eine auf der erfindungsgemäßen Lösung basierende Regelung die hieraus resultierende Schwingungsanregung eliminiert werden. Schwungmassen zwischen Motor und Kolbenverdichter können verkleinert werden oder es kann gänzlich hierauf verzichtet werden.

Unter einem im Rahmen der erfindungsgemäßen Lösung zum Einsatz kommenden Drehstrommotor wird vorzugsweise ein Drehstromasynchronmotor oder ein Synchronreluktanzmotor verstanden. Vorzugsweise entspricht das dem Drehstrommotor vorgegebene Drehmoment M_{M} dem Lastmomentenverlauf inklusive einer Phasenlänge. Wobei das dem Drehstrommotor vorgegebene Drehmoment M_{M} der ersten Ordnung des Lastmomentenverlaufs entspricht. Versuche haben ergeben, dass eine recht einfach umzusetzende aber sehr wirksame Schwingungskompensationsmethode darin besteht, eben nur den Anteil der ersten Ordnung im Motormoment M_{M} nachzubilden. Höhere Ordnungen werden dabei vernachlässigt. Grundlage hierfür stellt die elastische Lagerung des Kolbenkompressors dar. Diese Lagerung ist so ausgelegt, dass Anregungen oberhalb einer bestimmten Frequenz von Anschlusskonstruktionen ferngehalten werden. Dies hat sich unter diesen Umständen als hinreichend erwiesen. Höhere Ordnungen werden von den elastischen Lagerungen weitgehend ferngehalten. Aus diesem Grunde ist es ausreichend, Schwingungsanregungen bis einschließlich der ersten Ordnung mit dem erfindungsgemäßen Verfahren zu eliminieren.

Ebenso hinreichend ist es wenn die Abweichung des dem Drehmoment M_{M} für den Drehstrommotor folgende Lastmoment M_{L} des Kolbenverdichters derart eingestellt ist, dass dieses kleiner als 30% ist. Im Rahmen dieses Abweichungsbereichs folgt das Drehmoment M_{M} des Drehstrommotors nur annähernd dem Lastmoment M_{L} des Kolbenverdichters, was dennoch eine wirksame Schwingungskompensation ergibt. Im Rahmen aller konstruktiver Randbedingungen hat sich gezeigt, dass das gesamte Schwingungsverhalten durch die erfindungsgemäße elektronische Kompensation um bis zu 70% verbessert werden kann, wobei die Schwingwege des Kolbenkompressors insbesondere bei kleinen Drehzahlen deutlich reduziert werden.

Gemäß einer weiteren die Erfindung verbessernden Maßnahme wird vorgeschlagen, dass zur Kompensation von Drehzahlschwankungen das vom Drehstrommotor generierte Drehmoment M_{M} durch eine Variation der Speisespannung und/oder eine Variation der Pulsbreite im Umrichter erzeugt wird. Somit kann beispielsweise eine Erhöhung des Drehmoments M_{M} erreicht werden, indem die Pulsbreite kurzzeitig vergrößert wird. Hierdurch werden die gewöhnlich vom Kolbenverdichter erzeugten pulsierenden Lastmomente innerhalb des Kompressors geglättet, so dass die hiervon ausgehende Schwingungsanregung weiter minimiert wird. Da das Drehmoment M_{M} des Drehstrommotors proportional zum Motorstrom ist, wird eine Momentenkompensation durch eine Gegenregelung des Motorstroms erreicht. Die Drehmomentspitze kann durch eine entsprechende Ansteuerung der IGBT-Pulsbreite und somit durch einen in diesem Moment veränderten Motorstrom kompensiert werden. Eine entsprechend schnelle Steuerung und stabile Zwischenkreisspannung sind für diese sogenannte «Space Vectoring Modulation» erforderlich.

Vorzugsweise kann eine Erhöhung des Drehmoments M_{M} für den Drehstrommotor durch eine entsprechende Erhöhung der Betriebsspannung in einfacher Weise vom Frequenzumrichter durchgeführt werden. Eine zur Durchführung des erfindungsgemäßen Verfahrens zur Schwingungskompensation vorgesehene Steuereinheit kann vorteilhafterweise direkt im Frequenzumrichter mit integriert werden. Der Frequenzumrichter selbst ist vorzugsweise direkt am Drehstrommotor angeordnet, um einen einfachen Anschluss an die Drehstromquelle zu gewährleisten. Außerdem kann diese elektronische Baueinheit auch mindestens einen Sensoreingang aufweisen, um hieran einen im Bereich der Motorwelle oder der Kurbelwelle angeordneten Positionssensor zur Messung der aktuellen Winkelstellung anzuschließen. Vorzugsweise ist der je nach Drehzahl nachzuregelnde Drehmomentenbedarf in der Logik der im Frequenzumrichter implementierten Steuereinheit hinterlegt.

Weitere die Erfindung verbessernde Maßnahmen werden nachstehend gemeinsam mit der Beschreibung eines bevorzugten Ausführungsbeispiels der Erfindung anhand der Figuren näher dargestellt. Es zeigt
- Fig. 1: eine Blockschaltbilddarstellung eines Kolbenkompressors mit hierin integrierter Einrichtung zur Schwingungskompensation,
- Fig. 2: eine graphische Darstellung der von Motor und Verdichter erzeugten Drehschwingungen gemäß des Standes der Technik,
- Fig. 3: eine graphische Darstellung der von Motor und Verdichter erzeugten Drehschwingungen gemäß der erfindungsgemäßen Lösung hinsichtlich einer ersten Ausführungsform, und
- Fig. 4: eine graphische Darstellung des Drehzahlverlaufs bei der ersten Ausführungsform,
- Fig. 5: eine graphische Darstellung des zeitlichen Verlaufs der Strangströme eines Drehstrommotors als Antrieb gemäß der ersten Ausführungsform,
- Fig. 6: eine graphische Darstellung der von Motor und Verdichter erzeugten Drehschwingungen gemäß der erfindungsgemäßen Lösung hinsichtlich einer zweiten Ausführungsform
- Fig. 7: eine graphische Darstellung des Drehzahlverlaufs bei der zweiten Ausführungsform,
- Fig. 8: eine graphische Darstellung des zeitlichen Verlaufs der Strangströme eines Drehstrommotors als Antrieb gemäß der zweiten Ausführungsform.

Fig. 1 zeigt einen im Wesentlichen aus Kolbenverdichter 1 und Drehstrommotor 2 bestehenden Kolbenkompressor. Der Kolbenverdichter 1 ist als eine zweistufige Verdichtereinheit ausgebildet und weist hier zwei Niederdruckzylinder 3a, 3b sowie einen Hochdruckzylinder 4 auf. Die Druckluft wird von der Atmosphäre kommend zunächst im Niederdruckzylinder 3a, 3b vorkomprimiert und anschließend vom Hochdruckzylinder 4 auf ein noch höheres Druckniveau gebracht, ehe diese erzeugte Druckluft der weiteren Verwertung im Fahrzeug zugeführt wird.

Der Kolbenverdichter 1 weist zur Betätigung des Kolbentriebs von - nicht weiter dargestellten - Kolben der Zylinder 3a, 3b und 4 eine Kurbelwelle 5 auf, welche vom Drehstrommotor 2 angetrieben wird. Der elektrische Drehstrommotor 2 ist mit einem Frequenzumrichter 6 ausgestattet, über welchen der Anschluss an ein Drehstromnetz 7 erfolgt. Dem Frequenzumrichter 6 ist eine elektronische Steuereinheit 8 zugeordnet, welche hierin baulich integriert ist. Eingangsseitig empfängt die elektronsiche Steuereinheit 8 das Messsignal eines im Bereich der Kurbelwelle 5 angeordneten Positionssensors 9, welcher der elektronischen Steuereinheit 8 die aktuelle Winkelstellung der Kurbelwelle 5 vorgibt.

**Fig. 2** zeigt in graphischer Darstellung den Drehmomentenverlauf bezüglich einer gesamten Umdrehung 0 bis 360° der Kurbelwelle eines Kolbenverdichters des Standes der Technik. Das durchschnittliche Drehmoment des Antriebs liegt bei etwa 50 Nm (Punktlinie). Im Verlauf des Lastmoments M_{L} ist zu erkennen, dass dieses aufgrund einer Druckspitze bei circa 200° Winkelstellung der Kurbelwelle ein Maximum von etwa 140 Nₘ aufweist. Der dargestellte Verlauf des Lastmoments M_{L} ist charakteristisch für zweistufige Kolbenverdichter, wie in Figur 1 illustriert. Der Motor reagiert auf die dominierende Druckspitze erst zeitverzögert und baut ersichtlicherweise das Motormoment M_{M} erst phasenversetzt bei circa 0° Winkelstellung der Kurbelwelle auf. Somit kommt das maximale Motormoment M_{M} von circa 75 Nₘ erst dann zur Wirkung, wenn das Lastmoment M_{L} des Kolbenverdichters bereits eingebrochen ist, hier sogar sein minimum erreicht hat. Durch diesen Effekt erhöhen Drehstrommotoren sogar bauartbedingt die Drehschwingungsanregung im Zusammenwirken mit den hiervon angetriebenen Kolbenverdichtern. Die dominierende Druckspitze des Lastmomentes M_{L} von circa 150 Nₘ resultiert aus der Verdichtung der zweiten Stufe, nämlich dem Hochdruckzylinder. Der Drehstromantrieb reagiert auf diese Druckspitze und baut sein Drehmoment M_{M} des dargestellten Verlaufs auf. Die Fläche zwischen dem Lastmoment M_{L} und dem Drehmoment M_{M} des Motors ist hier straffiert gekennzeichnet und stellt ein Maß für die Schwingungsanregung um die Kurbelwelle des Kolbenverdichters dar. Wegen des recht großen Flächeninhaltes der straffierten Fläche ist von einer relativ hohen nachteilhaften Schwingungsanregung auszugehen.

**Fig. 3** stellt den Drehmomentenverlauf des Drehmoments M_{M} des Motors und des Lastmoments M_{L} des Kolbenverdichtes für eine volle Umdrehung der Kurbelwelle in Folge der erfindungsgemäßen Schwingungskompensation dar. Bei dieser Ausführungsform erfolgt die Ansteuerung des Motors derart, dass dessen Drehmoment M_{M} dem Lastmoment M_{L} des Kolbenverdichters folgt. Hieraus ergibt sich, dass der Flächeninhalt der Fläche zwischen Lastmoment M_{L} und Motormoment M_{M} gegenüber der vorstehend erläuterten Ausführungsform des Standes der Technik minimal ist, so dass eine sehr geringe Schwingungsanregung erfolgt. Denn der antreibende Motor baut aufgrund der erfindungsgemäßen Steuerung sein Drehmoment M_{M} synchron und insoweit bedarfsgesteuert zum zu bewältigenden Lastmoment M_{L} des Kolbenverdichters auf. Aufgrund nur minimaler Ungleichförmigkeiten erfolgt eine ebenso minimale Schwingungsanregung.

**Fig. 4** illustriert in Konsequenz dessen einen gleichförmigen Verlauf der Drehzahl n der Kurbelwelle über die gesamte Umdrehung. Dieser entspricht auch in etwa dem mittleren Verlauf der Drehzahl n'.

**Fig. 5** zeigt den zeitlichen Verlauf der Strangströme bezüglich der drei Phasen des Drehstrommotors, welcher hier aufgrund der fast kompletten steuerungstechnischen Schwingungskompensation auch als recht gleichförmige jeweilige Sinuskurve ausfällt.

**Fig. 6** illustriert hinsichtlich der zweiten Ausführungsform den Drehmomentenverlauf des Drehmoments M_{M} sowie des Lastmoments M_{L} für eine volle Umdrehung der Kurbelwelle, wobei im Gegensatz zur vorstehend beschriebenen Ausführungsform hier lediglich eine Kompensation hinsichtlich der ersten Ordnung des Lastmomentenverlaufs des Kolbenverdichters durch das Drehmoment M_{M} des Drehstrommotors erfolgt. Daraus ergibt sich, dass im Vergleich zum vorstehend erläuterten Stand der Technik ein deutlich geringerer und gleichmäßig verteilter Flächeninhalt zwischen den Kurven des Verlaufs des Motormoments M_{M} des Drehzahlmotors und des Lastmoments M_{L} des Kolbenverdichers als straffierte Fläche zu einer Schwingungsanregung beiträgt. Die hierdurch erzielte Schwingungskompensation kann als hinreichend für die erfindungsgegenständliche Anwendung angesehen werden.

**Fig. 7** zeigt in Konsequenz dessen, dass die Drehzahl n der Kurbelwelle nur geringfügig um die mittlere Drehzahl n' schwankt. Eine weitgehende Gleichförmigkeit des Drehzahlverlaufs kann also hier durch die Kompensation der ersten Ordnung des Lastmomentenverlaufs des Kolbenverdichters erzielt werden.

**Fig. 8** stellt dementsprechend den zeitlichen Verlauf der Strangströme der drei Phasen des Drehstrommotors dar, welche zwar im Gegensatz zu der vorstehend erörterten quasi vollständigen Erfindungskompensation eine geringfügige Ungleichförmigkeit erkennen lässt. Gleichwohl hält sich der Strangstromverlauf in engen Grenzen, was die Wirkung der erfindungsgemäßen Lösung gemäß der zweiten Ausführungsform belegt.

In einem weiteren Ausführungsbeispiel ist es beispielsweise auch möglich, anstelle eines zweistufigen Kolbenkompressors auch einen einstufigen Kolbenkompressor mit der erfindungsgemäßen steuerungstechnischen Schwingungskompensation auszurüsten.

### BEZUGSZEICHENLISTE

- 1: Kolbenverdichter
- 2: Drehstrommotor
- 3: Niederdruckzylinder
- 4: Hochdruckzylinder
- 5: Kurbelwelle
- 6: Frequenznumrichter
- 7: Drehstromquelle
- 8: Steuereinheit
- 9: Positionssensor

- M_{L}: Lastmoment Kolbenverdichter
- M_{M}: Drehmoment Drehstrommotor
- n: Drehzahl
- n': durchschnittliche Drehzahl

## Patentansprüche

1. Verfahren zur Schwingungskompensation bei einem Kolbenkompressor, dessen Kolbenverdichter (1) mittels Kurbelwelle (5) von einem per Frequenzumrichter (6) angesteuerten Drehstrommotor (2) angetrieben wird,
**dadurch gekennzeichnet, dass** die aktuelle Winkelstellung der Kurbelwelle, (5) des Kolbenverdichters (1) ermittelt wird, und durch den Frequenzumrichter (6) hierauf basierend ein Drehmoment (M_{M}) für den Drehstrommotor (2) vorgegeben wird, das dem Lastmoment (M_{L}) des Kolbenverdichters (1) folgt, um die Schwingungsanregung des gesamten Kolbenkompressors zu reduzieren, wobei das dem Drehstrommotor (2) vorgegebene Drehmoment (M_{M}) der ersten Ordnung des Lastmomentenverlaufs des Kolbenverdichters (1) entspricht.,

2. Verfahren nach Anspruch 1,
**dadurch gekennzeichnet, dass** das dem Drehstrommotor (2) vorgegebene Drehmoment (M_{M}) der Phasenlage und dem Lastmomentenverlauf des Kolbenverdichters (1) entspricht.

3. Verfahren nach Anspruch 1,
**dadurch gekennzeichnet, dass** die aktuelle Winkelstellung der Kurbelwelle (5) des Kolbenverdichters (1) sensortechnisch ermittelt wird.

4. Verfahren nach Anspruch 1,
**dadurch gekennzeichnet, dass** die die Abweichung des dem Drehmoment (M_{M}) für den Drehstrommotor (2) folgende Lastmoment (M_{L}) des Kolbenverdichters (1) derart eingestellt ist, dass dieses kleine als 30% ist.

5. Verfahren nach Anspruch 1,
**dadurch gekennzeichnet, dass** eine Erhöhung des Drehmoments (M_{M}) für den Drehstrommotor (2) durch eine entsprechende Erhöhung dessen Betriebsspannung vom Frequenzumrichter (6) durchgeführt wird.

6. Verfahren nach einem der vorstehenden Ansprüche,
**dadurch gekennzeichnet, dass** zur Kompensation von Drehzahlschwankungen das vom Drehstrommotor (2) generierte Drehmoment (M_{M}) durch eine Variation der Speisespannung und/oder eine Variation der Pulsbreite vom Frequenzumrichter (6) erzeugt wird.

7. Einrichtung zur Schwingungskompensation bei einem Kolbenkompressor, dessen Kolbenverdichter (1) mittels Kurbelwelle (5) von einem per Frequenzumrichter (6) angesteuerten Drehstrommotor (2) angetrieben wird,
**dadurch gekennzeichnet, dass** die Einrichtung eine Steuereinheit (8) umfasst, welche im Frequenzumrichter (6) integriert ist, wobei mittels der Steuereinheit (8) die aktuelle Winkelstellung der Kurbelwelle (5) des Kolbenverdichters (1) ermittelbar ist, und wobei über den Frequenzumrichter (6) hierauf basierend ein Drehmoment (M_{M}) für den Drehstrommotor (2) vorgebbar ist, das dem Lastmoment (M_{L}) des Kolbenverdichters (1) entspricht, um die Schwingungserregung des gesamten Kolbenkompressors zu reduzieren.

8. Einrichtung nach Anspruch 7,
**dadurch gekennzeichnet, dass** im Bereich der Motorwelle oder der Kurbelwelle (5) ein Positionssensor (9) angeordnet ist, der dessen aktuelle Winkelstellung misst, um den Messwert der Steuereinheit (8) zur Verfügung zu stellen.

9. Einrichtung nach Anspruch 7,
**dadurch gekennzeichnet, dass** der Frequenzumrichter (6) in oder am Drehstrommotor (2) angeordnet ist.

10. Kolbenkompressor zur Erzeugung von Druckluft, insbesondere für ein Fahrzeug, umfassend einen Kolbenverdichter (1), den ein hieran angeflanschter Drehstrommotor (2) antreibt, und eine Einrichtung zur Schwingungskompensation nach einem der vorstehenden Ansprüche 7 bis 9.

## Claims

1. Method for vibration compensation in a reciprocating compressor, the piston compressor (1) of which is driven by means of a crankshaft (5) of a three-phase motor (2) controlled by a frequency converter (6),
**characterised in that** the current angular position of the crankshaft (5) of the piston compressor (1) is determined, and, based on this, a torque (M_{M}) that follows the load moment (M_{L}) of the piston compressor (1) is prescribed by the frequency converter (6) for the three-phase motor (2) in order to reduce the vibration excitation of the reciprocating compressor as a whole, wherein the torque (M_{M}) prescribed for the three-phase motor (2) corresponds to the first order of the load moment profile of the piston compressor (1).

2. Method according to claim 1,
**characterised in that** the torque (M_{M}) prescribed for the three-phase motor (2) corresponds to the phase position and the load moment profile of the piston compressor (1).

3. Method according to claim 1,
**characterised in that** the current angular position of the crankshaft (5) of the piston compressor (1) is determined by sensors

4. Method according to claim 1,
**characterised in that** the deviation of the load moment (M_{L}) of the piston compressor (1) following the torque (M_{M}) for the three-phase motor (2) is set in such a way that it is less than 30%.

5. Method according to claim 1,
**characterised in that** an increase of the torque (M_{M}) for the three-phase motor (2) is carried out by a corresponding increase of its operating voltage by the frequency converter (6).

6. Method according to any of the preceding claims,
**characterised in that,** to compensate for fluctuations in speed, the torque (M_{M}) generated by the three-phase motor (2) is produced by the frequency converter (6) by a variation of the feed voltage and/or a variation of the pulse width.

7. Apparatus for vibration compensation in a reciprocating compressor, the piston compressor (1) of which is driven by means of a crankshaft (5) by a three-phase motor (2) controlled by a frequency converter (6),
**characterised in that** the apparatus comprises a control unit (8) integrated into the frequency converter (6), wherein the current angular position of the crankshaft (5) of the piston compressor (1) can be determined by means of the control unit (8), and wherein, based on this, a torque (M_{M}) that corresponds to the load moment (M_{L}) of the piston compressor (1) for the three-phase motor (2) can be prescribed in order to reduce the vibration excitation of the reciprocating compressor as a whole.

8. Apparatus according to claim 7,
**characterised in that,** in the region of the motor shaft or the crankshaft (5), there is arranged a position sensor (9) that measures its current angular position, in order to make the measured value available to the control unit (8).

9. Apparatus according to claim 7,
**characterised in that** the frequency converter (6) is located in or at the three-phase motor (2)

10. Reciprocating compressor for producing compressed air, in particular for a vehicle, comprising a piston compressor (1), which drives a three-phase motor (2) flange-mounted thereon, and apparatus for vibration compensation according to any of the preceding claims 7 to 9.

## Revendications

1. Procédé de compensation des pulsations d'un compresseur à piston, dont on entraîne le compresseur (1) à piston au moyen d'un vilebrequin (5) par un moteur (2) triphasé commandé par un convertisseur (6) de fréquence,
**caractérisé en ce que** l'on détermine la position angulaire en cours du vilebrequin (5) du compresseur (1) à piston et on en prescrit, sur cette base, par le convertisseur (6) de fréquence, un couple (M_{M}) du moteur (2) triphasé, qui suit le couple (M_{L}) de charge du compresseur (1) à piston, afin de réduire l'excitation à la pulsation de l'ensemble du compresseur à piston, le couple (M_{M}) prescrit au moteur (2) triphasé correspondant au premier ordre de la courbe de couple de charge du compresseur (1) à piston.

2. Procédé suivant la revendication 1,
**caractérisé en ce que** le couple (M_{M}) prescrit au moteur (2) triphasé correspond à la position en phase et à la courbe du couple de charge du compresseur (1) à piston.

3. Procédé suivant la revendication 1,
**caractérisé en ce que** l'on détermine par une technique de capteur la position angulaire en cours du vilebrequin (5) du compresseur (1) à piston.

4. Procédé suivant la revendication 1,
**caractérisé en ce que** l'on règle l'écart du couple (M_{L}) de charge, suivant le couple (M_{M}) du moteur (2) triphasé, du compresseur (1) à piston, de manière à ce que celui-ci soit plus petit que 30%.

5. Procédé suivant la revendication 1,
**caractérisé en ce que** l'on effectue une augmentation du couple (M_{M}) du moteur (2) triphasé par une augmentation correspondante de sa tension de fonctionnement par le convertisseur (6) de fréquence.

6. Procédé suivant l'une des revendications précédentes,
**caractérisé en ce que,** pour la compensation de fluctuations de vitesse de rotation, on produit le couple (M_{M}), créé par le moteur (2) triphasé, par une variation de la tension d'alimentation et/ou par une variation de la largeur d'impulsion du convertisseur (6) de fréquence.

7. Dispositif de compensation des pulsations d'un compresseur à piston, dont on entraîne le compresseur (1) à piston au moyen d'un vilebrequin (5) par un moteur (2) triphasé commandé par un convertisseur (6) de fréquence,
**caractérisé en ce que** le dispositif comprend une unité (8) de commande, qui est intégrée au convertisseur (6) de fréquence, dans lequel, au moyen de l'unité (8) de commande, la position angulaire en cours du vilebrequin (5) du compresseur (1) à piston peut être déterminée et dans lequel, par le convertisseur (6) de fréquence, il peut être prescrit sur cette base un couple (M_{M}) du moteur (2) triphasé, qui correspond au couple (M_{L}) de charge du compresseur (1) à piston, afin de réduire l'excitation à la pulsation de l'ensemble du compresseur à piston.

8. Procédé suivant la revendication 7,
**caractérisé en ce que,** dans la partie de l'arbre du moteur ou du vilebrequin (5), est monté un capteur (9) de position, qui mesure sa position angulaire en cours afin de mettre la valeur de mesure à disposition de l'unité (8) de commande.

9. Procédé suivant la revendication 7,
**caractérisé en ce que** le convertisseur (6) de fréquence est monté dans ou sur le moteur (2) triphasé.

10. Compresseur à piston de production d'air comprimé, notamment pour un véhicule, comprenant un compresseur (1) de piston qu'entraîne un moteur (2) triphasé, qui y est bridé, et un dispositif de compensation des pulsations suivant l'une des revendications 7 à 9 précédentes.
